# EUROPÄISCHE PATENTSCHRIFT

(11) **EP 0 586 724 B1**
(45) Veröffentlichungstag und Bekanntmachung des Hinweises auf die Patenterteilung: **07.06.1995**
(21) Anmeldenummer: 92115289.8
(22) Anmeldetag: 07.09.1992
(51) Int. Cl.: H01H 73/18, H01H 9/34, H01H 71/02, H01H 9/46

(54) **Selbstschalter, beispielsweise Leistungsschutzschalter**
Automatic circuit breaker, for example automatic cut-out
Disjoncteur automatique, par exemple disjoncteur de protection de ligne

(43) Veröffentlichungstag der Anmeldung: 16.03.1994
(73) Patentinhaber: SIEMENS AKTIENGESELLSCHAFT, 80333 München (DE)
(72) Erfinder: Eckert, Gunther, Dipl.-Ing. (FH), W-8414 Maxhütte-Heidhof (DE); Weber, Christoph, Dipl.-Ing. (FH), W-8300 Landshut (DE)

(56) Entgegenhaltungen:
- EP-A- 0 123 090
- EP-A- 0 217 106
- DE-U- 8 611 282

## Beschreibung

Die Erfindung bezieht sich auf Selbstschalter, beispielsweise Leitungsschutzschalter, insbesondere für Gleichstrombetrieb, der Laufhilfen für den Einlauf des Lichtbogens in eine Löschkammer mit sogenannten Löschblechen aufweist. Mit ihrer der Lichtbogenlaufrichtung zugewandten Seite schließen die Löschbleche an Führungswänden des Gehäuses an, wobei zwischen den Führungswänden und dahinterliegenden Wandbereichen des Gehäuses ein konstruktionsbedingter Luftspalt verbleibt; siehe EP-A 0 123 090.

Es hat sich gezeigt, daß unter bestimmten Bedingungen, insbesondere bei Gleichstromlichtbögen, der Lichtbogenlauf im geschilderten Wandbereich unter bestimmten Bedingungen gestört ist, so daß der Lichtbogen dort stehen bleibt und nicht in die Löschbleche einläuft.

Der Erfindung liegt die Aufgabe zugrunde, einen Selbstschalter der geschilderten Art so weiterzuentwickeln, daß der Lichtbogenlauf gefördert ist.

Die Lösung der geschilderten Aufgabe erfolgt nach der Erfindung durch einen Schutzschalter nach Anspruch 1.

Danach wird zwischen den Führungswänden und dahinterliegenden Wandbereichen des Gehäuses löschblechseitig Dichungsmittel angeordnet. Es hat sich nämlich herausgestellt, daß auch kleine konstruktionsbedingte Luftspalte den Lichtbogenlauf wider Erwarten stark beeinflussen können. Als Dichtungsmittel eignen sich beispielsweise Stränge aus elastischer Vergußmasse, die gegen die Lichtbogenatmosphäre ausreichend beständig ist. Das Dichtungsmittel ist senkrecht zur Erstreckungsebene der Löschbleche anzuordnen. Die Dichtwirkung wird sichergestellt, wenn die Führungswände und/oder dahinterliegende Wandbereiche im Bereich des Dichtungsmittels enger benachbart stehen als außerhalb dieses Bereiches.

Durch das Dichtungsmittel wird auf die jeweilige Führungswand eine Kraft bis zur Anlage an den Löschblechen an ihren Stirnseiten ausgeübt. Die Vermeidung eines Luftspalts zwischen Führungswand und Löschblechen hat sich insbesondere bei Gleichstromlichtbögen als sehr vorteilhaft für den Lichtbogeneinlauf herausgestellt. Durch das Einbringen von Dichtungsmittel können Toleranzunterschiede ausgeglichen werden und eine sichere Anlage der Führungswände an den Zwischenblechen sichergestellt werden. Wenn jeweils eine Führungswand und der dahinterliegende Wandbereich eine Projektionsfläche in der gedachten, an den Stirnseiten der Löschbleche anliegenden Ebene bilden, kann das Dichtungsmittel die Führungswand in Richtung auf die Löschbleche bis zur Anlage an den Stirnseiten verschieben.

Es ist günstig, wenn das Dichtungsmittel durch die Formgebung der Führungswand und/oder dahinterliegender Wandbereiche der dirketen Lichtbogeneinwirkung entzogen angeordnet. Hierzu können die benachbart Gegenüberstehenden Wandbereiche eine Art Labyrinthdichtung bilden.

Die Erfindung soll nun anhand eines in der Zeichnung grob schematisch wiedergegebenen Ausführungsbeispiels näher erläutert werden:
- In FIG 1: ist die Lichtbogenkammer und der Kontaktbereich eines Selbstschalters bei einem Schnitt parallel zur Ebene der Löschbleche und teilweise aufgebrochen wiedergegeben.
- In FIG 2: ist ein Selbstschalter, teilweise aufgebrochen in Seitenansicht also bei einer Blickrichtung senkrecht zu der nach FIG 1, dargestellt. Die Ansicht nach FIG 1 ergibt sich nach einem Schnitt längs I-I nach FIG 2.

Der Selbstschalter nach FIG 1, im Ausführungsbeispiel ein Leitungsschutzschalter, weist von einem Schaltschloß 1 nach FIG 2 betätigte Kontakte auf: den Schaltkontakt 2 und den Festkontakt 3. Diese sind in einer Lichtbogenkammer 4 angeordnet, die in eine Löschkammer 5 übergeht. Das Schaltschloß 1, eine magnetische und/oder thermische Auslöseeinrichtung 6 - nach FIG 2 - und die Kontakte 2 und 3 sowie Lichtbogenkammer 4 und Löschkammer 5 sind in einem Gehäuse 7 mit den Anschlußklemmen 8 angeordnet. Die Löschkammer 5 nimmt Löschbleche 9 auf.

Die Löschbleche 9 schließen mit ihrer der Lichtbogenlaufrichtung zugewandten Seite an Führungswände 10 der Lichtbogenkammer an. Zwischen den Führungswänden 10 und dahihterliegenden Wandbereichen 11 des Gehäuses 7 verbleibt ein konstruktionsbedingter Luftspalt, der erfindungsgemäß durch Dichtungsmittel 12 abgedichtet wird. Im Ausführungsbeispiel dienen als Dichtungsmittel Stränge aus elastischer Vergußmasse, die senkrecht zur Erstreckungsebene der Löschbleche angeordnet sind. Die Führungswände 10 und dahinterliegende Wandbereiche 11 stehen im Bereich des Dichtungsmittels 12 enger benachbart als außerhalb dieses Bereiches. Zwischen den Führungswänden 10 und den dahinterliegenden Wandbereichen 11 ist im Ausführungsbeispiel eine Magnetplatte 13 oder auch eine Magnetplatte 13 bei Gleichstromlichtbögen zur Förderung des Lichtbogenlaufs angeordnet.

Wesentlich ist nach Weiterbildung , daß die Führungswände 10 und die dahinterliegenden Wandbereiche jeweils eine Projektionsfläche auf eine an den Löschblechen 5 an ihren Stirnseiten anliegende und senkrecht zur Zeichenebene stehende Ebene bilden. Im Ausführungsbeispiel wird das dadurch erreicht, daß jeweils Führungswand und dahinterliegender Wandbereich in einem Teilbereich zu dieser Ebene geneigt verlaufen und nicht senkrecht hierzu.

Es ist besonders vorteilhaft, das Dichtungsmittel durch die Formgebung der Führungswand und/oder dahinterliegender Wandbereiche der direkten Lichtbogeneinwirkung zu entziehen, wie es für ein Ausführungsbeispiel in FIG 1 veranschaulicht ist.

Das Dichtungsmittel 12 kann in der Montage auf der Rückseite der Führungswand 10 als runder Strang aufgebracht und durch Andrücken gegen den dahinterliegenden Wandbereich 11 verquetscht werden.

Aus FIG 2 ist beispielhaft der Aufbau eines als Leitungsschutzschalter ausgeführten Selbstschalters weiter veranschaulicht. Derartige Schutzschalter sind im übrigen in ihrem Aufbau geläufig.

## Patentansprüche

1. Selbstschalter, beispielsweise Leitungsschutzschalter, insbesondere für Gleichstrombetrieb, der Laufhilfen für den Einlauf des Lichtbogens in eine Löschkammer (5) mit sogenannten Löschblechen (9) aufweist, die mit Ihrer der Lichtbogenlaufrichtung zugewandten Seite an Führungswände (10) der Lichtbogenkammer (4) anschließen, wobei zwischen den Führungswänden (10) und dahinterliegenden Wandbereichen (11) des Gehäuses (7) ein konstruktionsbedingter Luftspalt verbleibt,
**dadurch gekennzeichnet,**
daß zwischen den Führungswänden (10) und dahinterliegenden Wandbereichen (11) löschblechseitig Dichtungsmittel (12) angeordnet sind, wozu als Dichtungsmittel (12) Stränge bzw. Tropfen aus elastischer Vergußmasse in einem derartigen Ausmaß zumindest in etwa quer zur Erstrekkungsebene der Löschbleche (9) angeordnet sind, daß die Führungswand (10) an den Löschblechen (9) an ihren zugekehrten Stirnseiten anliegt, wozu jeweils Führungswand (10) und dahinterliegender Wandbereich (11) im Bereich des Dichtungsmittels eine Projektionsfläche in einer gedachten, an den Löschblechstirnseiten anliegenden Ebene bilden.

2. Selbstschalter nach Anspruch 1,
**dadurch gekennzeichnet**,
daß die Führungswände (10) und/oder dahinterliegende Wandbereiche (11) im Bereich des Dichtungsmittels (12) enger benachbart stehen als außerhalb dieses Bereiches.

3. Selbstschalter nach Anspruch 1,
**dadurch gekennzeichnet,**
daß das Dichtungsmittel (12) durch die Formgebung der Führungswand (10) und/oder der dahinterliegenden Wandbereiche (11) der direkten Lichtbogeneinwirkung entzogen angeordnet ist.

## Claims

1. Automatic circuit-breaker, for example a miniature circuit-breaker, in particular for direct current operation, which has aids for the passage of the arc into an arc-splitter chamber (5) having so-called arc-splitter plates (9), the sides of which arc-splitter plates (9) facing the direction of travel of the arc adjoin guide partitions (10) of the arcing chamber (4), an air-gap due to the design remaining between the guide partitions (10) and wall areas (11) of the housing (7) positioned behind them, **characterised in that** sealing means (12) are arranged at the splitter plate side between the guide partitions (10) and the wall areas (11) of the housing lying behind them, where cords or beads of elastic sealing compound are arranged as the sealing means (12) to such an extent, at least approximately at right angles to the longitudinal plane of the splitter plates (9), that the guide partition (10) lies at the front faces of the splitter plates (9), whereby each guide partition (10) and the wall area (11) behind it forms a projected area in the imaginary plane at the front faces of the splitter plates.

2. Automatic circuit-breaker according to Claim 1, **characterised in that** the guide partitions (10) and the wall areas (11) behind them are closer together in the area of the sealing means (12) than outside this region.

3. Automatic circuit-breaker according to Claim 1, **characterised in that** the sealing means (12) are removed from the direct effect of the arc by the shaping of the guide partition (10) and/or the wall area (11) behind it.

## Revendications

1. Interrupteur automatique, par exemple disjoncteur de ligne, notamment pour un fonctionnement à courant continu, qui comporte des systèmes auxiliaires de guidage pour l'introduction de l'arc électrique dans une chambre d'extinction (5) comportant ce qu'on appelle des tôles d'extinction (9), qui se raccordent, par leur côté tourné vers le dispositif de guidage de l'arc électrique, à des parois de guidage (10) de la chambre (4) de l'arc électrique, une fente d'air subsistant, de construction, entre les parois de guidage (10) et des parties de paroi (11) du boîtier (7) se trouvant derrière,
caractérisé par le fait que des moyens d'étanchéité (12) sont disposés, du côté des tôles d'extinction, entre les parois de guidage (10) et les parties de paroi se trouvant derrière (11), et qu'à cet effet des cordons ou des gouttes d'une masse de- scellement élastique sont disposés, en tant que moyens d'étanchéité (12), sur une étendue telle au moins approximativement transversalement au plan dans lequel s'étendent les tôles d'extinction (9), que la paroi de guidage (10) s'applique aux tôles d'extinction (9) par les faces frontales tournées vers ces tôles, une paroi de guidage (10) et une partie de paroi (11) se trouvant derrière formant, dans la zone des moyens d'étanchéité, une surface en projection située dans un plan imaginaire s'appliquant sur les faces frontales des tôles d'extinction.

2. Interrupteur automatique suivant la revendication 1, caractérisé par le fait que les parois de guidage (10) et/ou les parties de paroi (11) se trouvant derrière sont plus rapprochées dans la zone des moyens d'étanchéité (12) qu'à l'extérieur de cette zone.

3. Interrupteur automatique suivant la revendication 1, caractérisé par le fait que les moyens d'étanchéité (12) sont disposés de manière à être soustrait à l'action directe de l'arc électrique en raison de la configuration de la paroi de guidage (10) et/ou des parties de paroi se trouvant derrière (11).
